# EUROPÄISCHE PATENTSCHRIFT

(11) **EP 4 537 042 B1**
(45) Veröffentlichungstag und Bekanntmachung des Hinweises auf die Patenterteilung: **19.11.2025**
(21) Anmeldenummer: 24735465.7
(22) Anmeldetag: 19.06.2024
(51) Int. Cl.: F41B 5/12, F41B 5/14

(54) **ARMBRUST**
CROSSBOW
ARBALÈTE

(30) Priorität: 21.06.2023 AT 504852023
(43) Veröffentlichungstag der Anmeldung: 16.04.2025
(73) Patentinhaber: Steambow GmbH, 2433 Margarethen am Moos (AT)
(72) Erfinder: ILLEDITS, Thomas, 2491 Neufeld an der Leitha (AT); MISSBACH, Gerald, 2440 Mitterndorf an der Fischa (AT)
(74) Vertreter: SONN Patentanwälte GmbH & Co KG
(86) Internationale Anmeldenummer: PCT/AT2024/060232
(87) Internationale Veröffentlichungsnummer: WO 2024/259462

(56) Entgegenhaltungen:
- US-A- 2 069 464
- US-B1- 9 004 053
- US-B1- 9 766 032

## Beschreibung

Die Erfindung betrifft eine Armbrust zum Abfeuern von Wurfgeschossen, mit einem Schaft und einer darauf angeordneten Führungsschiene zum Beschleunigen eines Wurfgeschosses, und mit Wurfarmen, zwischen welchen eine spannbare Sehne angeordnet ist, einer Rückhaltenut zum Rückhalten der Sehne in gespanntem Zustand in einer Halteposition, und mit einem Abzug zum Bewegen der gespannten Sehne aus der Rückhaltenut zur Schussabgabe und zur Beschleunigung des Wurfgeschosses entlang der Führungsschiene.

Armbrüste sind aus dem Stand der Technik hinlänglich bekannt und werden sowohl im Sportbereich als auch für die Jagd verwendet. Bei einer Armbrust werden zunächst die Wurfarme durch Zurückziehen der damit verbundenen Sehne gespannt und anschließend das Wurfgeschoss, beispielsweise ein Pfeil, ein Bolzen oder eine Kugel, mit der Sehne in Eingriff gebracht. Durch Betätigung eines Abzugs kann die gespannte Sehne aus der Rückhaltenut gebracht werden, wodurch das Wurfgeschoss entlang der Führungsschiene beschleunigt und abgeschossen wird.

Komplexere Konstruktionen von Armbrüsten weisen eine Abzugsmechanik und Spannkräfte haltende Teile auf. Die die Spannkräfte haltenden Teile werden durch den Abzugsmechanismus blockiert und zur Schussfreigabe weggeklappt oder hochgeschwenkt (sogenannte "Armbrüste mit Schloss"). Bei einfacheren Konstruktionen von Armbrüsten wird die Sehne in einer Rückhaltenut bzw. Rille oder Vertiefung gehalten und durch den Abzugsmechanismus hochgehoben und damit freigegeben. Auf diese einfachere Konstruktion von Armbrüsten, welche als sogenannte "Kantenheber" bezeichnet werden, bezieht sich die vorliegende Erfindung. Solche Konstruktionen sind aus der CA 1 188 583 A oder der WO 2013/138918 A1 bekannt geworden.

Beispielsweise beschreibt die WO 01/94870 A1 eine Armbrust mit verstellbaren Wurfarmen.

Bei vielen einfacher aufgebauten Armbrüsten, insbesondere den oben genannten "Kantenhebern" ist der Abzug nicht gesichert, weshalb es zu ungewollten Schussabgaben kommen kann. Derartige Armbrüste weisen den inhärenten systemischen Nachteil auf, dass jegliches Heben der Sehne und nicht nur eine Betätigung des Abzugs einen Schuss auslösen kann. Andere Konstruktionen sind wiederum sehr komplex und aufwändig. Vielfach ist auch nur der Abzug der Armbrust vor einer ungewollten Betätigung gesichert, wobei bei mechanischen Einwirkungen oder Stößen auf die gespannte Armbrust die Sehne aus der Rückhaltenut springen kann und es dennoch zu einer ungewollten Schussabgabe kommen kann. Wenn dabei das Wurfgeschoß bereits vor der gespannten Sehne platziert ist, kann es zu gefährlichen Situationen kommen. Eine solche Armbrust geht beispielsweise aus der US 9,766,032 B1 hervor.

Andere am Markt befindliche Armbrüste verwenden eine Sicherung, welche unmittelbar nach dem Spannvorgang selbsttätig aktiviert wird und vom Schützen durch einen Schalter vor jeder Schussabgabe deaktiviert werden muss. Solche Sicherungen werden regelmäßig von Schützen ausgebaut oder überbrückt, was wiederum die Sicherheit gefährdet.

Die Aufgabe der vorliegenden Erfindung ist die Schaffung einer oben genannten Armbrust, welche vor einer ungewollten Schussabgabe besser gesichert ist. Insbesondere soll eine automatische und immer vorhandene Sicherung realisiert werden, ohne dass der Schütze zusätzliche Arbeitsschritte zur manuellen Deaktivierung der Sicherung unmittelbar vor Schussabgabe setzen muss und dadurch belastet wird. Die Konstruktion für die Sicherung der gespannten Armbrust soll im Gegensatz zu bekannten Konstruktionen möglichst einfach und kostengünstig sein, sodass eine breite Anwendung auch bei kostengünstigeren Armbrüsten, insbesondere den oben genannten "Kantenhebern", ermöglicht wird.

Gelöst wird die erfindungsgemäße Aufgabe durch eine oben genannte Armbrust, bei der ein Sicherungshebel zum Halten der gespannten Sehne in der Rückhaltenut vorgesehen ist, welcher Sicherungshebel mit dem Abzug gekoppelt ist, sodass bei Bewegung des Abzugs von der Halteposition zur Schussabgabe der Sicherungshebel und somit die Sehne aus der Rückhaltenut bewegbar ist. Erfindungsgemäß wird die gespannte Sehne durch einen geeignet geformten Sicherungshebel in der Rückhaltenut gehalten, sodass ohne Betätigung des Abzugs ein Herausspringen der Sehne aus der Rückhaltenut in der Halteposition verhindert werden kann. Erst beim Betätigen des Abzugs wird der Sicherungshebel in geeigneter Weise bewegt, sodass die Öffnung der Rückhaltenut freigegeben wird und die Sehne zur Beschleunigung des Wurfgeschosses aus der Rückhaltenut gelangen kann. Der Schütze braucht unmittelbar vor einer Schussabgabe keinen zusätzlichen Arbeitsschritt zur manuellen Deaktivierung der Sicherung setzen. Der Sicherungshebel sowie die zur Kopplung mit dem Abzug notwendigen Komponenten sind relativ einfach und kostengünstig herstellbar. Als Materialien der notwendigen Bestandteile kommen Metalle oder Kunststoffe in Frage. Auch eine Nachrüstung bestehender Armbrüste mit dem Sicherheitshebel ist möglich.

Vorteilhafter Weise weist der Sicherungshebel ein hakenförmiges Ende auf, welches die Öffnung der Rückhaltenut in der Halteposition der Sehne verschließt. Dies stellt eine einfache und wirkungsvolle Konstruktionsmöglichkeit dar. Je nach Material kann der Sicherungshebel durch Stanzen, Gießen oder im Spritzgießverfahren hergestellt werden.

Wenn der Sicherungshebel entgegen der Schussrichtung des Wurfgeschosses verschwenkbar angeordnet ist, kann dieser beim Spannen der Armbrust wegbewegt werden, sodass die gespannte Sehne in die Rückhaltenut springen kann. Zur Unterstützung der Bewegung der gespannten Sehne in die Rückhaltenut sind die Wurfarme, an deren Enden die Sehne befestigt ist, gegenüber dem Schaft bzw. der Mittelsäule der Armbrust etwas nach unten gespannt.

Gemäß einem weiteren Merkmal der Erfindung ist der Sicherungshebel mit einer Druckfeder verbunden. Diese Druckfeder stellt sicher, dass der Sicherungshebel die Rückhaltenut in der Halteposition verschließt und somit ein Herausspringen der gespannten Sehne aus der Rückhaltenut verhindert. Die Druckfeder ist im einfachsten Fall durch eine Spiralfeder mit einigen Windungen aus Metall oder auch aus Kunststoff gebildet.

Der Abzug ist bevorzugter Weise durch einen Abzugshebel mit daran angeordnetem Abzugsritzel und eine Zahnstange gebildet, welche formschlüssig mit dem Abzugsritzel des Abzugshebels verbunden ist, sodass bei Betätigung des Abzugshebels die Zahnstange bewegbar ist und die Sehne zur Schussabgabe aus der Rückhaltenut bewegbar ist. Dies stellt eine einfache Realisierung der Kopplung des Abzugs mit dem Sicherungshebel dar, welcher aus einem zweigeteilt ausgeführten Abzug, nämlich Abzugshebel mit Abzugsritzel und Zahnstange, und einer entsprechenden Lagerung des Sicherungshebels in der Zahnstange besteht.

Dabei ist der Sicherungshebel vorteilhafter Weise verschiebbar an der Zahnstange gelagert. Dies stellt eine besonders einfache Realisierungsmethode der Konstruktion dar.

Üblicherweise ist der Abzugshebel um eine Drehachse verschwenkbar angeordnet, sodass der Abzugshebel zur Schussabgabe um einen kleinen Winkelbereich um die Drehachse bewegt werden muss. Theoretisch sind aber auch andere Konstruktionen, wie linear verschiebbare Abzugshebel denkbar.

Wenn eine Druckfeder zum Halten des Abzugshebels in der Halteposition angeordnet ist, kann sichergestellt werden, dass sich der unbelastete Abzugshebel in der Halteposition befindet. Auch diese Druckfeder kann im einfachsten Fall durch eine Spiralfeder mit einigen Windungen aus Metall oder auch aus Kunststoff gebildet sein.

Durch einen federnd gelagerten Abzugssicherungshebel kann der Abzug in der Halteposition blockiert werden. Die Blockade des Abzugs durch den Abzugssicherungshebel kann durch eine entsprechende Widerlagerkante am Abzugssicherungshebel realisiert werden, welche erst bei Bewegung des Abzugssicherungshebels gegenüber dem Abzug freigegeben wird, wodurch der Abzug betätigt und in der Folge ein Schuss mit der Armbrust abgegeben werden kann.

Zwischen Abzugshebel und Abzugssicherungshebel kann eine Druckfeder angeordnet sein. Auch diese Druckfeder kann im einfachsten Fall durch eine Spiralfeder mit einigen wenigen Windungen aus Metall oder auch aus Kunststoff gebildet werden.

Die vorliegende Erfindung wird anhand der beigefügten Zeichnungen näher erläutert. Darin zeigen:
- Fig. 1: eine Armbrust in Seitenansicht;
- Fig. 2: die Armbrust gemäß Fig. 1 in Draufsicht;
- Fig. 3: ein Schnittbild durch die Armbrust gemäß Fig. 2 entlang der Schnittlinie III-III;
- Fig. 4: eine Explosionsdarstellung der Armbrust gemäß den Fig. 1 bis 3; und
- Fig. 5: eine Detailansicht auf den Abzug der Armbrust in vergrößerter Darstellung.

In Fig. 1 ist eine Armbrust 1 in Seitenansicht dargestellt. Die Armbrust 1 weist einen Schaft 2 und damit verbundene Wurfarme 3 (siehe Fig. 2) auf. An den Enden der Wurfarme 3 ist eine Sehne 4 angeordnet, welche gespannt werden kann. Die gespannte Sehne 4 wird in einer Halteposition in einer Rückhaltenut 6 gehalten. Über einen Abzug 7 kann die gespannte Sehne 4 aus der Rückhaltenut 6 bewegt werden, wodurch diese ein entlang einer Führungsschiene 9 am Schaft 2 befindliches Wurfgeschoss 5 beschleunigt und abgeschossen werden kann. Beim Wurfgeschoss 5 kann es sich - wie dargestellt - um einen Pfeil handeln. Auch Bolzen oder Kugeln sind als Wurfgeschosse 5 möglich (nicht dargestellt). An der Unterseite des Schafts 2 ist eine Montageschiene 10, eine sogenannte Picatinny-Schiene, zum Befestigen von Zubehörteilen, wie zum Beispiel einer Zielvorrichtung oder eines Vordergriffs (nicht dargestellt) angeordnet. Hinter dem Griff 8 kann auch eine Schulterstütze (nicht dargestellt) befestigt werden.

Erfindungsgemäß ist ein Sicherungshebel 11 zum Halten der gespannten Sehne 4 in der Rückhaltenut 6 vorgesehen, welcher Sicherungshebel 11 mit dem Abzug 7 gekoppelt ist, sodass bei Bewegung des Abzugs 7 von der Halteposition zur Schussabgabe der Sicherungshebel 11 und somit die Sehne 4 aus der Rückhaltenut 6 bewegbar ist. Die genaue Funktion ist besser in den Figuren 3, 4 und 5 ersichtlich.

Fig. 2 zeigt die Armbrust 1 gemäß Fig. 1 in Draufsicht. In dieser Ansicht ist die Führungsschiene 9 für die Wurfgeschosse 5 am Schaft 2 und die am Schaft 2 befestigten Wurfarme 3 mit der daran angeordneten Sehne 4 ersichtlich.

Fig. 3 gibt ein Schnittbild durch die Armbrust 1 gemäß Fig. 2 entlang der Schnittlinie III-III wieder. Der Sicherungshebel 11 zum Halten der gespannten Sehne 4 in der Rückhaltenut 6 weist ein hakenförmiges Ende 12 auf, welches die Öffnung der Rückhaltenut 6 in der Halteposition der Sehne 4 verschließt. Dadurch wird verhindert, dass die gespannte Sehne 4 ungewollt bzw. ohne Betätigung des Abzugs 7 aus der Rückhaltenut 6 gelangt. Bei Betätigung des Abzugs 7 wird der Sicherungshebel 11 betätigt bzw. nach oben bewegt, wodurch die Sehne 4 für eine Schussabgabe aus der Rückhaltenut 6 bewegbar ist.

Zur Ermöglichung eines Spannens der Armbrust 1 ist der Sicherungshebel 11 entgegen der Schussrichtung des Wurfgeschosses 5 verschwenkbar angeordnet. Das bedeutet, dass der Sicherungshebel 11 über die Sehne 4 nach hinten gedrückt wird, wodurch die gespannte Sehne 4 in die Rückhaltenut 6 der Armbrust 1 gelangen kann. Wenn sich die Sehne 4 in der Rückhaltenut 6 befindet, schnappt der Sicherungshebel 11 wieder nach vorne und das hakenförmige Ende 12 des Sicherungshebels 11 verschließt die Rückhaltenut 6 und verhindert ein Heraustreten der gespannten Sehne **4.** Für diese Beweglichkeit des Sicherungshebels 11 ist die Druckfeder 13 vorgesehen.

Die Ausführungsform der Armbrust 1 ist in Fig. 4, welche eine Explosionsdarstellung der Armbrust 1 gemäß den Fig. 1 bis 3 zeigt sowie in Fig. 5, welche eine teilweise geschnittene Detailansicht des Abzugs 7 der Armbrust 1 in vergrößerter Darstellung zeigt, besser erkennbar.

Dabei ist der Abzug 7 durch einen Abzugshebel 14 mit daran angeordnetem Abzugsritzel 15 und eine Zahnstange 16 gebildet, welche formschlüssig mit dem Abzugsritzel 15 des Abzugshebels 14 verbunden ist. Der Abzugshebel 14 ist um die Drehachse X verschwenkbar angeordnet. Bei einer Betätigung des Abzugshebels 14 wird die Zahnstange 16 nach oben und die Sehne 4 zur Schussabgabe aus der Rückhaltenut 6 bewegt. Zu diesem Zweck ist der Sicherungshebel 11 verschiebbar an der Zahnstange 16 gelagert.

Über die Druckfeder 17 wird der Abzugshebel 14 in der Halteposition gehalten.

Zusätzlich kann ein federnd gelagerter Abzugssicherungshebel 18 zur Blockierung des Abzugs 7 in der Halteposition vorgesehen sein. Zwischen Abzugshebel 14 und Abzugssicherungshebel 18 ist eine Druckfeder 20 angeordnet. Die Blockade des Abzugs 7 durch den Abzugssicherungshebel 18 erfolgt durch eine entsprechende Widerlagerkante 19 am Abzugssicherungshebel 18. Erst nach einer Bewegung des Abzugssicherungshebels 18 gegenüber dem Abzugshebel 14 wird der Abzugshebel 14 des Abzugs 7 freigegeben, wodurch der Abzugshebel 14 weiterbewegt und in der Folge ein Schuss mit der Armbrust 1 abgegeben werden kann.

Die beschriebene Konstruktion der Armbrust 1 ermöglicht die Realisierung einer einfachen und kostengünstigen Sicherung und eine Verhinderung einer ungewollten Schussabgabe.

## Patentansprüche

1. Armbrust (1) zum Abfeuern von Wurfgeschossen (5), mit einem Schaft (2) und einer darauf angeordneten Führungsschiene (9) zum Beschleunigen eines Wurfgeschosses (5), und mit Wurfarmen (3), zwischen welchen eine spannbare Sehne (4) angeordnet ist, einer Rückhaltenut (6) zum Rückhalten der Sehne (4) in gespanntem Zustand in einer Halteposition, und mit einem Abzug (7) zum Bewegen der gespannten Sehne (4) aus der Rückhaltenut (6) zur Schussabgabe und zur Beschleunigung eines Wurfgeschosses (5) entlang der Führungsschiene (9), **dadurch gekennzeichnet, dass** ein Sicherungshebel (11) zum Halten der gespannten Sehne (4) in der Rückhaltenut (6) vorgesehen ist, welcher Sicherungshebel (11) mit dem Abzug (7) gekoppelt ist, sodass bei Bewegung des Abzugs (7) von der Halteposition zur Schussabgabe der Sicherungshebel (11) und somit die Sehne (4) aus der Rückhaltenut (6) bewegbar ist.

2. Armbrust (1) nach Anspruch 1, **dadurch gekennzeichnet, dass** der Sicherungshebel (11) ein hakenförmiges Ende (12) aufweist, welches die Öffnung der Rückhaltenut (6) in der Halteposition der Sehne (4) verschließt.

3. Armbrust (1) nach Anspruch 1 oder 2, **dadurch gekennzeichnet, dass** der Sicherungshebel (11) entgegen der Schussrichtung des Wurfgeschosses (5) verschwenkbar angeordnet ist.

4. Armbrust (1) nach einem der Ansprüche 1 bis 3, **dadurch gekennzeichnet, dass** der Sicherungshebel (11) mit einer Druckfeder (13) verbunden ist.

5. Armbrust (1) nach einem der Ansprüche 1 bis 4, **dadurch gekennzeichnet, dass** der Abzug (7) durch einen Abzugshebel (14) mit daran angeordnetem Abzugsritzel (15) und eine Zahnstange (16) gebildet ist, welche formschlüssig mit dem Abzugsritzel (15) des Abzugshebels (14) verbunden ist, sodass bei Betätigung des Abzugshebels (14) die Zahnstange (16) bewegbar ist und die Sehne (4) zur Schussabgabe aus der Rückhaltenut (6) bewegbar ist.

6. Armbrust (1) nach Anspruch 5, **dadurch gekennzeichnet, dass** der Sicherungshebel (11) verschiebbar an der Zahnstange (16) gelagert ist.

7. Armbrust (1) nach Anspruch 5 oder 6, **dadurch gekennzeichnet, dass** der Abzugshebel (14) um eine Drehachse (X) verschwenkbar angeordnet ist.

8. Armbrust (1) nach einem der Ansprüche 5 bis 7, **dadurch gekennzeichnet, dass** eine Druckfeder (17) zum Halten des Abzugshebels (14) in der Halteposition angeordnet ist.

9. Armbrust (1) nach einem der Ansprüche 1 bis 8, **dadurch gekennzeichnet, dass** ein federnd gelagerter Abzugssicherungshebel (18) zur Blockierung des Abzugs (7) in der Halteposition vorgesehen ist.

10. Armbrust (1) nach Anspruch 9, **dadurch gekennzeichnet, dass** zwischen Abzugshebel (14) und Abzugssicherungshebel (18) eine Druckfeder (20) angeordnet ist.

## Claims

1. Crossbow (1) for firing projectiles (5), with a stock (2) and a guide rail (9) arranged thereon for accelerating a projectile (5), and with limbs (3), between which a tensionable string (4) is arranged, a retention groove (6) for retaining the string (4) in the tensioned state in a holding position, and with a trigger (7) for moving the tensioned string (4) out of the retention groove (6) for triggering and for accelerating a projectile (5) along the guide rail (9), **characterised in that** a safety lever (11) is provided for holding the tensioned string (4) in the retention groove (6), which safety lever (11) is coupled to the trigger (7), so that when the trigger (7) is moved from the holding position to the triggering position, the safety lever (11) and thus the string (4) can be moved out of the retention groove (6).

2. Crossbow (1) according to claim 1, **characterised in that** the safety lever (11) comprises a hook-shaped end (12) which closes the opening of the retention groove (6) in the holding position of the string (4).

3. Crossbow (1) according to claim 1 or 2, **characterised in that** the safety lever (11) is arranged to swivel against the firing direction of the projectile (5).

4. Crossbow (1) according to one of claims 1 to 3, **characterised in that** the safety lever (11) is connected to a compression spring (13).

5. Crossbow (1) according to one of claims 1 to 4, **characterised in that** the trigger (7) is formed by a trigger lever (14) with a trigger gear (15) arranged thereon and a toothed rack (16) which is form-fittingly connected to the trigger gear (15) of the trigger lever (14), so that the toothed rack (16) can be moved when the trigger lever (14) is actuated and the string (4) can be moved out of the retention groove (6) for triggering.

6. Crossbow (1) according to claim 5, **characterised in that** the safety lever (11) is slidable mounted on the toothed rack (16).

7. Crossbow (1) according to claim 5 or 6, **characterised in that** the trigger lever (14) is arranged to swivel around a rotational axis (X).

8. Crossbow (1) according to one of claims 5 to 7, **characterised in that** a compression spring (17) is arranged to hold the trigger lever (14) in the holding position.

9. Crossbow (1) according to one of claims 1 to 8, **characterised in that** a spring-mounted trigger safety lever (18) is provided for blocking the trigger (7) in the holding position.

10. Crossbow (1) according to claim 9, **characterised in that** a compression spring (20) is arranged between the trigger lever (14) and the trigger safety lever (18).

## Revendications

1. Arbalète (1) pour tirer des projectiles de jet (5), comprenant une crosse (2) et un rail de guidage (9) disposé sur celle-ci pour accélérer un projectile de jet (5), et des branches (3) entre lesquelles est disposée une corde corde pouvant être tendue (4), une rainure de retenue (6) pour retenir la corde (4) à l'état tendu dans une position de maintien, et une détente (7) pour déplacer la corde tendue (4) hors de la rainure de retenue (6) afin de tirer et d'accélérer un projectile de jet (5) le long du rail de guidage (9), **caractérisée en ce qu'**un levier de sécurité (11) est prévu pour maintenir la corde tendue (4) dans la rainure de retenue (6), lequel levier de sécurité (11) est couplé à la détente (7), de sorte que lors du mouvement de la détente (7) de la position de maintien à la position de tir, le levier de sécurité (11) et ainsi la corde (4) peuvent être déplacés hors de la rainure de retenue (6).

2. Arbalète (1) selon la revendication 1, **caractérisée en ce que** le levier de sécurité (11) présente une extrémité en forme de crochet (12) qui ferme l'ouverture de la rainure de retenue (6) dans la position de maintien de la corde (4).

3. Arbalète (1) selon la revendication 1 ou 2, **caractérisée en ce que** le levier de sécurité (11) est monté pivotant dans le sens opposé à la direction de tir du projectile de jet (5).

4. Arbalète (1) selon l'une des revendications 1 à 3, **caractérisée en ce que** le levier de sécurité (11) est relié à un ressort de compression (13).

5. Arbalète (1) selon l'une des revendications 1 à 4, **caractérisée en ce que** la détente (7) est formée par un levier de détente (14) avec un pignon de détente (15) disposé sur celui-ci et une crémaillère (16) qui est reliée par complémentarité de forme au pignon de détente (15) du levier de détente (14), de sorte que lors de l'actionnement du levier de détente (14), la crémaillère (16) peut être déplacée et la corde (4) peut être déplacée hors de la rainure de retenue (6) pour tirer.

6. Arbalète (1) selon la revendication 5, **caractérisée en ce que** le levier de sécurité (11) est monté de manière coulissante sur la crémaillère (16).

7. Arbalète (1) selon la revendication 5 ou 6, **caractérisée en ce que** le levier de détente (14) est monté pivotant autour d'un axe de rotation (X).

8. Arbalète (1) selon l'une des revendications 5 à 7, **caractérisée en ce qu'**un ressort de compression (17) est disposé pour maintenir le levier de détente (14) dans la position de maintien.

9. Arbalète (1) selon l'une des revendications 1 à 8, **caractérisée en ce qu'**un levier de sécurité de détente (18) monté élastiquement est prévu pour bloquer la détente (7) dans la position de maintien.

10. Arbalète (1) selon la revendication 9, **caractérisée en ce qu'**un ressort de compression (20) est disposé entre le levier de détente (14) et le levier de sécurité de détente (18).
